# EUROPÄISCHE PATENTSCHRIFT

(11) **EP 2 913 898 B1**
(45) Veröffentlichungstag und Bekanntmachung des Hinweises auf die Patenterteilung: **05.04.2017**
(21) Anmeldenummer: 15156538.9
(22) Anmeldetag: 25.02.2015
(51) Int. Cl.: H01R 13/405, H01R 13/506, H01R 13/52

(54) **Elektrischer Steckverbinder und Verfahren zu dessen Montage**
Electrical plug-in connector and method for its mounting
Connecteur à fiches électrique et son procédé de montage

(30) Priorität: 26.02.2014 DE 102014102520
(43) Veröffentlichungstag der Anmeldung: 02.09.2015
(73) Patentinhaber: BOWA-electronic GmbH & Co. KG, 72810 Gomaringen (DE)
(72) Erfinder: Böttle, Bernd, 72770 Reutlingen (DE)
(74) Vertreter: Schneider, Peter Christian

(56) Entgegenhaltungen:
- EP-A1- 1 583 183
- US-B1- 7 285 004

## Beschreibung

Die Erfindung bezieht sich auf einen elektrischer Steckverbinder, umfassend
- ein Gehäuse mit einem vorderen Ende und einem hinteren Ende, die über einen beidseitig offenen Gehäuseinnenraum, dessen Wandung mit ersten Rastmitteln ausgestattet ist, miteinander verbunden sind,
- einen im Gehäuseinnenraum angeordneten Rastkörper, dessen Wandung mit zweiten Rastmitteln ausgestattet ist, welche derart mit den ersten Rastmitteln wechselwirken, dass der Rastkörper im Gehäuseinnenraum axial fixiert ist, und
- eine in dem Rastkörper fixierte und diesen axial durchsetzende Kontakteinheit, umfassend einen zum vorderen Ende des Gehäuses weisenden, steifen Polstiftabschnitt und ein elektrisch und mechanisch mit diesem verbundenes, das hintere Ende des Gehäuses durchsetzendes Kabel.

Die Erfindung bezieht sich weiter auf ein Verfahren zur Montage eines derartigen Steckverbinders.

### Stand der Technik

Gattungsgemäße Steckverbinder sind bekannt aus der DE 197 00 048 B4.

Elektrische Steckverbinder, insbesondere im Kraftfahrzeugbereich, sind erheblichen Beanspruchungen, beispielsweise durch Vibrationen, Spritzwasser, Temperaturschwankungen, etc. ausgesetzt. Entsprechend hochwertig müssen sie gefertigt sein. Andererseits erfordert die große Menge benötigter Steckverbinder allein im Kraftfahrzeugbereich eine massentaugliche und billige Fertigung. Dabei geht der Montageaufwand wesentlich in die Kosten eines Steckverbinders ein.

Die oben genannte, gattungsbildende Druckschrift offenbart einen im Wesentlichen dreiteiligen Steckverbinder. Ein Gehäuse dient dem äußeren Schutz und definiert eine mechanische Schnittstelle mit einem korrespondierenden Steckelement. Die für die elektrische Funktion des Steckverbinders erforderliche elektrische Kontakteinheit besteht ihrerseits aus zwei Untereinheiten, nämlich einem Polstiftabschnitt, der insbesondere als ein gestanztes und gefaltetes Blechteil ausgebildet sein kann, und einem Kabel, welches mit dem Polstiftabschnitt sowohl elektrisch als auch mechanisch verbunden ist. Die Verbindung zwischen Kabel und Polstiftabschnitt erfolgt typischerweise durch Vercrimpen, kann aber auch durch Löten, Schweißen oder auf andere Weise erzeugt werden. Zur Fixierung der Kontakteinheit im Gehäuse ist ein Rastkörper vorgesehen, der gleichsam als Adapter zwischen Kontakteinheit und Gehäuse dient. Der Rastkörper ist an seiner Außenseite mit Rastmitteln versehen, die in korrespondierende Rastmittel an der Innenseite des axial durchgängigen Gehäuseinnenraums angeordnet sind. Das Innere des Rastkörpers selbst ist ebenfalls als ein axial durchgängiger Hohlraum ausgebildet, dessen Innenwandung Rastmittel aufweist, die mit korrespondierenden Rastmitteln der Kontakteinheit wechselwirken. Die Fixierung der Kontakteinheit im Gehäuse erfolgt somit über eine zweistufige Rastverbindung: die Kontakteinheit ist im Rastkörper verrastet; der Rastkörper ist im Gehäuse verrastet.

Dieses Konzept wirft mehrere Nachteile auf. Zum einen ist jede Rastverbindung notwendig spielbehaftet, sodass das Gesamtspiel des Polstiftes zum Gehäuse groß ist und die Präzision der Steckverbindung entsprechend gering. Weiter wird für die Rastverbindung zwischen der Kontakteinheit und dem Rastkörper ein axialer Abschnitt der Kontakteinheit zur Anordnung der entsprechenden Rastmittel benötigt. Der bekannte Steckverbinder baut daher entsprechend lang. Letztlich muss auch die geringe Dichtigkeit gegen Längswasser als nachteilig angesehen werden. Jede der beiden Rastmittel-Schnittstellen führt zur Ausbildung axial erstreckter Spalte, die eine Kapillarwirkung entfalten, mit welcher eindringendes Wasser in Axialrichtung weitergeleitet wird und in einer nachgeordneten Elektronik Schäden anrichten kann.

Aus der DE 20 2006 012 240 U1 ist ein Steckverbinder bekannt, bei dem zwischen Steckverbindergehäuse und Isolierung eine elastische Tülle angeordnet ist, um Spalte zu vermeiden, in die aufgrund von Kapillarwirkung Feuchtigkeit eindringen könnte.

Aus der CA 2 576 626 A1 ist ein Steckverbinder bekannt, bei dem der Leiterkanal durch die Isolierung hindurch mit Hilfe zweier Gusskerne, die sich teilweise überlappen, erzeugt wird. Die Gusskerne werden innerhalb der Gussform platziert und lassen sich nach dem Einspritzen des Gussmaterials in axial entgegengesetzte Richtungen entfernen. Dabei sind die Gusskerne derart ausgestaltet, dass sich an beiden Enden des Leiterkanals korrespondierende Rastmittel befinden.

Aus der US 2003 / 0 224 660 A1 ist ein Steckverbinder bekannt, bei dem beide Steckverbinderhälften von einer Außenhülle umgeben sind, wobei die zweite Steckverbindungshälfte und die Außenhülle mit korrespondierenden Rastmitteln ausgestattet sind und alle drei so ausgebildet sind, dass beim Einrasten der Rastmittel zwischen der zweiten Steckverbindungshälfte und der Außenhülle die erste und die zweite Steckverbindungshälfte fest verbunden werden.

Aus der DE 197 00 048 B4 ist ein Steckverbinder bekannt, bei dem ein Verbinderblock mit massiven Seitenwänden mit einer federnd nachgiebigen Verriegelungszunge und zusätzlich mit einem von außen zugänglichen Festhalteelement ausgestattet ist.

Dokument US 7285004 B1 offenbart sämtliche Merkmale des Oberbegriffs des Anspruchs 1.

### Aufgabenstellung

Es ist die Aufgabe der vorliegenden Erfindung, einen gattungsgemäßen Steckverbinder derart weiterzubilden, dass eine verbesserte mechanische Präzision, geringerer Axialbauraumbedarf und eine verbesserte Längswasserdichtigkeit erreicht werden.

### Darlegung der Erfindung

Diese Aufgabe wird in Verbindung mit den Merkmalen des Oberbegriffs von Anspruch 1 dadurch gelöst, dass der Rastkörper als ein die Kontakteinheit im Verbindungsbereich des Kabels mit dem Polstiftabschnitt fest einbettender Umspritzungskörper ausgebildet ist.

Ein weiterer Gegenstand der Erfindung ist ein Verfahren zur Montage eines elektrischen Steckverbinders, umfassend die Schritte:
- Bereitstellen eines Gehäuses mit einem vorderen Ende und einem hinteren Ende, die über einen beidseitig offenen Gehäuseinnenraum, dessen Wandung mit ersten Rastmitteln ausgestattet ist, miteinander verbunden sind,
- Bereitstellen eines wenigstens ein freies Ende aufweisenden, elektrisch leitfähigen Kabels,
- Bereitstellen eines steifen Polstiftabschnitts mit wenigstens einem Polstift und einem einstückig mit diesem ausgebildeten Koppelbereich,
- axiales Durchführen des Kabels durch den Gehäuseinnenraum, sodass dessen freies Ende über das vordere Ende des Gehäuses hinausragt,
- mechanisches Verbinden, unter Ausbildung einer elektrischen Verbindung, des freien Endes des Kabels mit dem Koppelbereich des Pölstiftabschnitts zu einer Kontakteinheit,
- Umspritzen der Kontakteinheit im Bereich des Koppelbereichs des Polstiftabschnitts mit einem spritzbaren, elektrisch isolierenden Kunststoff unter Ausbildung eines zu den ersten Rastmitteln korrespondierende zweite Rastmittel aufweisenden Rastkörpers und
- Einschieben des Rastkörpers samt der von ihm eingebetteten Kontakteinheit in das Gehäuse bis zur axialen Fixierung des Rastkörpers im Gehäuseinnenraum durch Wechselwirkung der ersten Rastmittel mit den zweiten Rastmitteln.

Bevorzugte Ausführungsformen der Erfindung sind Gegenstand der abhängigen Ansprüche.

Der Grundgedanke der vorliegenden Erfindung liegt darin, die Verbindung zwischen der Kontakteinheit und dem Rastkörper im Hinblick auf mechanische Präzision, axialen Bauraumbedarf und Längswasserdichtigkeit zu optimieren. Dies wird durch eine unmittelbare Umspritzung der Kontakteinheit unter Ausbildung eines präzise geformten Umspritzungskörpers erreicht, sodass die Kontakteinheit fest im Umspritzungskörper eingebettet ist und der Umspritzungskörper in im Grunde bekannter Weise mit dem Gehäuse verrastet werden kann. Hierdurch fällt eine Rastmittel-Schnittstelle weg, wodurch das resultierende Gesamtspiel zwischen Polstift und Gehäuse entsprechend reduziert wird. Auch verringert die feste Einbettung der Kontakteinheit im Umspritzungskörper den als Kapillare wirkenden Spalt erheblich. Bei besonders vorteilhafter Mäterialwahl wird, wie weiter unten noch erläutert, eine Spaltbildung zwischen Kontakteinheit und Umspritzungskörper vollständig verhindert. Schließlich sorgt auch die feste Einbettung der Kontakteinheit im Umspritzungskörper dafür, dass bereits geringe Vorsprünge in der Oberfläche der Kontakteinheit zu einer formschlüssigen Verriegelung der Kontakteinheit im Umspritzungskörper in Axialrichtung führen. Auf gesonderte Rastmittel kann damit verzichtet werden, sodass der hierfür im Stand der Technik benötigte axiale Bauraum eingespart werden kann.

Typischerweise weist das Kabel eine mit einem elektrisch isolierenden Mantel ummantelte elektrische leitende Seele auf. Die Verwendung nackter, d.h. nicht isolierter Kabel, ist zwar auch denkbar, wird in der Praxis jedoch nur geringe Anwendung finden. Bei Verwendung eines typischen, ummantelten Kabels ist bei einer bevorzugten Ausführungsform der Erfindung vorgesehen, dass der Mantel stoffsehlüssig mit dem Rastkörper verbunden ist. Diese Stoffschlüssigkeit lässt sich, wie bei einer bevorzugten Weiterbildung vorgesehen, insbesondere im Rahmen des Umspritzungsprozesses realisieren, wenn der Mantel und der Rastkörper im Stoffschlussbereich materialeinheitlich ausgebildet sind. Beispielsweise kann vorgesehen sein, dass der Mantel und das Kunststoffmaterial des Umspritzungskörpers ähnliche oder gleiche Schmelzpunkte haben, sodass der Mantel beim Umspritzungsprozess an seiner Oberfläche angeschmolzen wird und sich mit dem Umspritzungsmaterial verbindet. Der Begriff der Materialeinheitlichkeit bedeutet im vorliegenden Zusammenhang nicht zwingend das Mantel- und Umspritzungsmaterial notwendig identisch sein müssen. Die Materialeinheitlichkeit kann auch nachträglich hergestellt werden, indem, wie zum Beispiel im oben geschilderten Fall des Anschmelzens der Manteloberfläche, ein Grenzbereich aus einer Materialmischung entsteht, der weder dem Mantel noch dem Umspritzungskörper eindeutig zuordenbar ist. In diesem, beiden Elementen zuordenbaren, Grenzbereich sind beide Elemente materialeinheitlich im Sinne der hiesigen Beschreibung.

Alternativ zur oben erläuterten thermischen Verbindung kann die Stoffschlüssigkeit auch durch chemische Agenzien provoziert werden, die beispielsweise unmittelbar vor dem Umspritzungsprozess auf den Kabelmantel aufgetragen werden.

Die Ausbildung einer solchen Stoffschlüssigkeit erfordert, wie der Fachmann erkennen wird, stets eine im Einzelfall geeignete Materialkombination. Es gibt jedoch anwendungstechnisch sehr relevante Fälle, in denen keine derartige Materialkombination von Mantel und Umspritzungskörper gefunden werden kann. Beispielsweise werden häufig Kabelmäntel aus PTFE oder mit PTFE-Beschichtung verwendet. PTFE ist bekanntlich thermisch sehr stabil und chemisch inert. Insbesondere zur Abdeckung solcher oder ähnlicher Fälle kann bei einer Weiterbildung der Erfindung vorgesehen sein, dass das Kabel in seinem Kontaktbereich zu dem Rastkörper eine geschlossenporig poröse Elastomer-Manschette trägt. Durch die Eigenelastizität der Elastomer-Manschette liegt diese dichtend am Kabel an (im Fall, dass die Manschette nicht allein das Kabel, sondern Kabel und Koppelbereich des Polabschnitts umgreift, liegt die Elastomer-Manschette an diesen beiden dichtend an). Die Porosität der Elastomer-Manschette führt zu einer offenen äußeren Oberfläche, in die das Umspritzungsmaterial eindringen und so eine formschlüssige Verbindung ausbilden kann. Allerdings sollte ein geschlossenporig poröses Material gewählt werden, d.h. ein Material, in dem die Poren untereinander nicht so verbunden sind, dass sich über längere Strecken Kapillarkanäle bilden. Diese würden nämlich der angestrebten Dichtwirkung gegen Längswasser entgegenstehen. Ein geschlossenporig poröses Material bietet hingegen aufgrund der oben erläuterten formschlüssigen Verbindung zwischen Umspritzungsmaterial und Manschette in Kombination mit der Elastizität des Manschetten-Materials bereits eine gute Dichtung, ohne über seine Poren einen alternativen Längswasserweg zu eröffnen.

Für die Ausgestaltung der miteinander wechselwirkenden ersten und zweiten Rastmittel ist keine grundsätzliche Beschränkung erkennbar. Als besonders vorteilhaft hat es sich jedoch erwiesen, wenn die ersten Rastmittel nach radial innen gerichtete Vorsprünge aufweisen, die in korrespondierende Ausnehmungen in der Oberfläche des Rastkörpers eingreifen. Der Rastkörper kann dadurch eine sehr einfache geometrische Außenform erhalten, was im Rahmen des Umspritzungsprozesses hinsichtlich der Kosten des Werkzeugbaus besonders vorteilhaft ist.

Konkret empfiehlt es sich, wenn die ersten Rastmittel zwei axial ausgerichtete, mit ihren freien Enden zum vorderen Ende des Gehäuses weisende Arme mit je einer nach radial innen gerichteten Nase aufweisen, wobei die Nase eine vordere, flachere und eine hintere, steilere Schräge aufweist. Eine derartige Ausgestaltung erfordert ein Einschieben des Rastkörpers bei der Montage vom vorderen Ende des Gehäuses her. Dies ist die für die vorliegende Erfindung - im Gegensatz zum Stand der Technik - typische Montagerichtung, da ein Einschieben von hinten in das Gehäuse einen größeren Gehäuseinnenraum erfordern würde.

Als zusätzliche Dichtungsmaßnahme hat es sich als vorteilhaft erwiesen, wenn das Kabel in einem zwischen den ersten Rastmitteln und dem hinteren Ende des Gehäuses liegenden Dichtungsbereich von einer dicht an ihn anliegenden Lamellendichtung umgriffen ist, die radial außen dicht an der Wandung des Gehäuseinnenraums anliegt. Um eine ungewollte axiale Verlagerung der Lamellendichtung während des Betriebs zu verhindern, ist bei einer bevorzugten Weiterbildung vorgesehen, dass die Wandung des Gehäuseinnenraums zur axialen Begrenzung des Dichtungsbereichs unmittelbar vor und/oder hinter diesem einen nach radial innen vorspringenden Kragen aufweist, an dem die Lamellendichtung axial anliegt. Der Lamellendichtung wird somit eine eigene Kammer im Gehäuseinnenraum zugwiesen, in die sie aufgrund ihrer üblichen Eigenelastizität eingerastet werden kann.

Weitere Merkmale und Vorteile der Erfindung ergeben sich aus der nachfolgenden speziellen Beschreibung und den Zeichnungen.

### Kurzbeschreibung der Zeichnungen

Es zeigen:
- Figur 1:: einen ersten Verfahrensschritt zur Montage eines erfindungsgemäßen Steckverbinders,
- Figur 2:: einen zweiten Verfahrensschritt zur Montage eines erfindungsgemäßen Steckverbinders,
- Figur 3:: einen dritten Verfahrensschritt zur Montage eines erfindungsgemäßen Steckverbinders,
- Figur 4:: einen vierten Verfahrensschritt zur Montage eines erfindungsgemäßen Steckverbinders,
- Figur 5:: eine teilweise geschnittene Darstellung des resultierenden Steckverbinders,
- Figur 6:: Kontakteinheit, Rastkörper und Lamellendichtungen einer alternativen Ausführungsform eines erfindungsgemäßen Steckverbinders,
- Figur 7:: eine alternative Ausbildung einer Lamellendichtung für einen zweipoligen Steckverbinder.

### Ausführliche Beschreibung bevorzugter Ausführungsformen

Figur 1 zeigt einen ersten Verfahrensschritt zur Montage eines erfindungsgemäßen Steckverbinders 10 (wie in Figur 4 gezeigt), wobei eine Lamellendichtung 12 auf ein Kabel 14 mit einem freien Ende 141 aufgeschoben wird. Die Kurbel umfasst eine elektrisch leitende Seele 143 und einen isolierenden Mantel 142. Die Lamellendichtung 12 weist bei der dargestellten Ausführungsform drei ringscheibenartige Lamellen 121 auf, die mit axial kompressiblen Stegen 122 miteinander verbunden sind. Die zentrale Öffnung 123 der Lamellen 121 und der Stege 122 ist so dimensioniert, dass sie das Kabel 14 kraftschlüssig umgreift, wobei der Kraftschluss durch die Form- und Materialelastizität der Lamellendichtung 12 gewährleistet ist. Hierdurch wird eine Längswasserdichtigkeit zwischen Lamellendichtung 12 und Kabel 14 erreicht.

Figur 2 zeigt einen zweiten Verfahrensschritt, wobei das gemäß Figur 1 vorkonfektionierte Kabel 14 an seinem freien Ende 141 mit einem Polstiftabschnitt 16 versehen wird. Der Polstiftabschnitt 16 ist als gestanztes und gefaltetes Blechteil ausgebildet und weist den eigentlichen Polstift 161 sowie einen Koppelbereich 162 auf. Der Koppelbereich 162 umfasst zwei Crimpstellen 163, 164. Mit der randständigen Crimpstelle 163 ist er mit dem Mantel 142 des Kabels 14 vercrimpt; mit der anderen Crimpstelle 164 ist er mit der hier abisolierten Seele 143 des Kabels 14 vercrimpt. Auf diese Weise entsteht eine mechanische und gleichzeitig elektrische Verbindung zwischen dem Kabel 14 und dem Polstiftabschnitt 16, sodass beide gemeinsam die Kontakteinheit 18 bilden.

Figur 3 zeigt das Ergebnis eines dritten Verfahrensschrittes, in dem der gesamte Koppelbereich 162 des Polstiftabschnitts 16 in einem Umspritzungsprozess mit einem Rastkörper 20 umspritzt ist. Der Rastkörper 20 besteht aus einem Kunststoff-Vollmaterial, welches den Koppelbereich 162 des Polstiftabschnitts 16 fest einbettet. Er hat eine vergleichsweise einfache Außenstruktur, nämlich die Form eines zweiseitig abgeflachten Zylinders 201 mit einer in etwa quadratischen Stirnplatte 202. Der Polstift 161 ragt aus der Stirnplatte 202 heraus. Im Bereich der abgeflachten Seiten des Zylinderkörpers 201 ist jeweils eine Rastvertiefung 203 angeordnet, auf deren Bedeutung weiter unten näher eingegangen werden soll.

Figur 4 zeigt den abschließenden Montageschritt, nämlich das Einsetzen der mit dem Rastkörper 20 versehenen Kontakteinheit 18 in ein Gehäuse 22. Das Gehäuse 22 weist einen axial durchgehenden, kanalartigen Gehäuseinnenraum 221 auf, in den die Kontakteinheit 18 gemäß dem Montagerichtungspfeil 24 eingeschoben wird. Die Kontakteinheit 18 wird so tief eingeschoben, bis die Rastnasen 223 zweier Rastarme 222, die sich in dem Gehäuseinnenraum 221 in Richtung auf dessen vorderes Ende hin erstrecken, in die Rastausnehmungen 203 einrasten und die Kontakteinheit 18 so im Gehäuse 2 fixieren. Die Lamellendichtung 12 kommt dabei im Bereich hinter den Rastarmen 222 zu liegen und liegt mit den Außenumfängen ihrer Lamellen 121 dichtend an der Wandung des Gehäuseinnenraums 221 an.

Figur 5 zeigt einen entsprechenden Steckverbinder in Montageendstellung.

Man beachte, dass die Montagereihenfolge, wie in den Figuren 1 bis 4 gezeigt, nur so eingehalten werden kann, wenn die Kabel 14 einsträngig sind und jeweils zwei freie Enden aufweisen, sodass sie auch nach Erstellung des Rastkörpers 20 durch den Gehäuseinnraum 221 gefädelt werden können. In vielen Fällen ist dies jedoch nicht gegeben, beispielsweise wenn zwei Polstifte 161 eines Steckverbinders 10 mit den beiden Enden eines zu einer Schlaufe gewundenen Kabels 14 verbunden sind. In diesem Fall ist es erforderlich, dass das Gehäuse 22 bereits vor der Erstellung des Rastkörpers 20 auf das Kabel 14 aufgefädelt wird, vorzugsweise sogar vor der Konfektionierung der Kontakteinheit 18 gemäß Figur 2, besonders bevorzugt sogar noch vor dem Aufschieben der Lamellendichtung 12 gemäß Figur 1.

Figur 6 zeigt eine alternative Ausgestaltung eines Rastkörpers 20'. Bei dieser Ausführungsform sind zwei gemäß Figur 2 konfektionierte Kontakteinheiten 18 gemeinsam mit einem Rastkörper 20' umspritzt. Die beiden Zylinderkörper 201' sind einstückig mit einer sie verbindenden, rechteckigen Stirnplatte 202' verbunden. Bei der gezeigten Ausführungsform weist jeder der Zylinderkörper 201' eine Rastausnehmung 203' auf; denkbar wäre auch eine einzige, gemeinsame Rastausnehmung im Bereich der Stirnplatte 202'. In Figur 6 sind die Lamellendichtungen 12 für jedes Kabel 14 so ausgestaltet, wie im Zusammenhang mit Figur 1 beschrieben.

Figur 7 zeigt eine alternative Ausgestaltung einer Lamellendichtung 12', bei der die Kabelaufnahmen nicht konzentrisch zum Außendurchmesser der Lamelle 121' und der Stege 122' ausgebildet sind. Vielmehr weist die Lamellendichtung 12' zwei parallele Kanäle 124' auf.

Natürlich stellen die in der speziellen Beschreibung diskutierten und in den Figuren gezeigten Ausführungsformen nur illustrative Ausführungsbeispiele der vorliegenden Erfindung dar. Dem Fachmann ist im Lichte der hiesigen Offenbarung ein breites Spektrum von Variationsmöglichkeiten an die Hand gegeben. Insbesondere kann die Form des Steckergehäuses und der Polstifte sowie deren Anzahl je nach den Erfordernissen des Einzelfalls vom Fachmann variiert werden.

### Bezugszeichenliste

- 10: Steckverbinder
- 12, 12': Lamellendichtung
- 121, 121': Lamelle
- 122, 122': Steg
- 123, 123': Kabelkanal
- 14: Kabel
- 141: freies Ende von 14
- 142: Mantel
- 143: Seele
- 16: Polstiftabschnitt
- 161: Polstift
- 162: Koppelbereich
- 163: Crimpstelle
- 164: Crimpstelle
- 18: Kontakteinheit
- 20, 20': Rastkörper, Umspritzungskörper
- 201, 201': Zylinderkörper
- 202, 202': Stirnplatte
- 203, 203': Rastausnehmung
- 22: Gehäuse
- 221: Gehäuseinnenraum
- 222: Rastarm
- 223: Rastnase
- 24: Montagerichtungspfeil

## Patentansprüche

1. Elektrischer Steckverbinder, umfassend
- ein Gehäuse (22) mit einem vorderen Ende und einem hinteren Ende, die über einen beidseitig offenen Gehäuseinnenraum (221), dessen Wandung mit ersten Rastmitteln (222, 223) ausgestattet ist, miteinander verbunden sind,
- einen im Gehäuseinnenraum (221) angeordneten Rastkörper (20), dessen Wandung mit zweiten Rastmitteln (203) ausgestattet ist, welche derart mit den ersten Rastmitteln (222, 223) wechselwirken, dass der Rastkörper (20) im Gehäuseinnenraum (221) axial fixiert ist, und
- eine in dem Rastkörper (20) fixierte und diesen axial durchsetzende Kontakteinheit (18), umfassend einen zum vorderen Ende des Gehäuses (22) weisenden, steifen Polstiftabschnitt (16) und ein elektrisch und mechanisch mit diesem verbundenes, das hintere Ende des Gehäuses (22) durchsetzendes Kabel (14),
wobei der Rastkörper (20) als ein die Kontakteinheit (18) im Verbindungsbereich des Kabels (14) mit dem Polstiftabschnitt (16) fest einbettender Umspritzungskörper ausgebildet ist,
**dadurch gekennzeichnet,**
**dass** das Kabel (14) in seinem Kontaktbereich zu dem Rastkörper (20) eine geschlossenporig poröse Elastomer-Manschette trägt.

2. Steckverbinder nach Anspruch 1,
**dadurch gekennzeichnet,**
**dass** die ersten Rastmittel (222, 223) nach radial innen gerichtete Vorsprünge (223) aufweisen, die in korrespondierende Ausnehmungen (203) in der Oberfläche des Rastkörpers (20) eingreifen.

3. Steckverbinder nach Anspruch 2,
**dadurch gekennzeichnet,**
**dass** die ersten Rastmittel (222, 223) zwei axial ausgerichtete, mit ihren freien Enden zum vorderen Ende des Gehäuses (22) weisende Arme (222) mit je einer nach radial innen gerichteten Nase (223) aufweisen, wobei die Nase (223) eine vordere, flachere und eine hintere, steilere Schräge aufweist.

4. Steckverbinder nach einem der vorangehenden Ansprüche,
**dadurch gekennzeichnet,**
**dass** das Kabel (14) in einem zwischen den ersten Rastmitteln (222, 223) und dem hinteren Ende des Gehäuses (22) liegenden Dichtungsbereich von einer dicht an ihm anliegenden Lamellendichtung (12, 12') umgriffen ist, die radial außen dicht an der Wandung des Gehäuseinnenraums (221) anliegt.

5. Steckverbinder nach Anspruch 4,
**dadurch gekennzeichnet,**
**dass** die Wandung des Gehäuseinnenraums (221) zur axialen Begrenzung des Dichtungsbereichs unmittelbar vor und/oder hinter diesem einen nach radial innen vorspringenden Kragen aufweist, an dem die Lamellendichtung (12, 12') axial anliegt.

6. Verfahren zur Montage eines elektrischen Steckverbinders, umfassend die Schritte:
- Bereitstellen eines Gehäuses (22) mit einem vorderen Ende und einem hinteren Ende, die über einen beidseitig offenen Gehäuseinnenraum (221), dessen Wandung mit ersten Rastmitteln (222, 223) ausgestattet ist, miteinander verbunden sind,
- Bereitstellen eines wenigstens ein freies Ende (141) aufweisenden, elektrisch leitfähigen Kabels (14),
- Bereitstellen eines steifen Polstiftabschnitts (16) mit wenigstens einem Polstift (161) und einem einstückig mit diesem ausgebildeten Koppelbereich (162),
- axiales Durchführen des Kabels (14) durch den Gehäuseinnenraum (221), sodass dessen freies Ende (141) über das vordere Ende des Gehäuses (22) hinausragt,
- mechanisches Verbinden, unter Ausbildung einer elektrischen Verbindung, des freien Endes (141) des Kabels (14) mit dem Koppelbereich (161) des Polstiftabschnitts (16) zu einer Kontakteinheit (18),
- Umspritzen der Kontakteinheit (18) im Bereich des Koppelbereichs (161) des Polstiftabschnitts (16) mit einem spritzbaren, elektrisch isolierenden Kunststoff unter Ausbildung eines zu den ersten Rastmitteln (222, 223) korrespondierende zweite Rastmittel (203) aufweisenden Rastkörpers (20) und
- Einschieben des Rastkörpers (20) samt der von ihm eingebetteten Kontakteinheit (18) in das Gehäuse (22) bis zur axialen Fixierung des Rastkörpers (20) im Gehäuseinnenraum (221) durch Wechselwirkung der ersten Rastmittel (222, 223) mit den zweiten Rastmitteln (203),
**dadurch gekennzeichnet,**
**dass** das Kabel (14) vor dem Umspritzungsschritt in seinem zu umspritzenden Längenabschnitt mit einer geschlossenporig porösen Elastomer-Manschette versehen wird.

## Claims

1. Electrical plug-in connector, comprising
- a housing (22) with a front end and a rear end, both of which are interconnected by means of a housing interior space (221) that is open at both ends, the walls of which are equipped with first locking means (222, 223),
- a locking body (20) arranged within the housing interior space (221), the walls of which are equipped with second locking means (203) which engage with the first locking means (222, 223) such that the locking body (20) is axially fastened inside the housing interior space (221), and
- a contact unit (18) fastened within, and passing axially through, the locking body (20), comprising a rigid terminal pin section (16) facing toward the front end of the housing (22) and a cable (14) electrically and mechanically connected to it, that passes through the rear end of the housing (22),
wherein the locking body (20) is designed as a overmold body that securely embeds the contact unit (18) in the connection region of the cable (14) with the terminal pin section (16), **characterized in that,**
the cable (14) bears a closed-pore porous elastomer sleeve in the region in which it contacts the locking body (20).

2. Plug-in connector according to Claim 1,
**characterized in that**
the first locking means (222, 223) have radially inward oriented projections (223) that engage in corresponding recesses (203) on the surface of the locking body (20).

3. Plug-in connector according to Claim 2,
**characterized in that**
the first locking means (222, 223) have two axially oriented arms (222), the free ends of which face toward the front end of the housing (22), each of which having a radially-inward oriented nose (223), wherein the nose has a flatter slant at the front and a steeper slant at the rear.

4. Plug-in connector according to any of the above claims, **characterized in that** the cable (14), in a region defined between the first locking means (222, 223) and the rear end of the housing (22) is surrounded by a tightly-fitting lamella seal (12, 12') which in the radially outward direction tightly abuts the wall of the housing interior space (221), forming a seal.

5. Plug-in connector according to Claim 4,
**characterized in that**
the walls of the housing interior space (221) have, for the purpose of axial delimitation of the sealing region, a radially-inward-projecting collar directly in front of and/or behind the sealing region which abuts the lamella seal (12, 12') axially.

6. Method for assembling an electrical plug-in connector, comprising the steps:
- providing a housing (22) with a front end and a rear end, which are interconnected by means of a housing interior space (221) open at both ends, the walls of which are equipped with first locking means (222, 223),
- providing an electrically conductive cable (14) with at least one free end,
- providing a rigid terminal pin section (16) with at least one terminal pin (161) and a coupling area (162) that are designed as a single piece,
- laying the cable (14) axially through the housing interior space (221), such that its free end (141) projects beyond the front end of the housing (22),
- mechanically connecting, so as to create an electrical connection, the free end (141) of the cable (14) with the coupling area (161) of the terminal pin section to form a contact unit (18),
- overmolding the contact unit (18), in the coupling area (161) of the terminal pin section (16), with an injectable, electrically-insulating plastic, thereby forming a locking body (20) with second locking means (203) that correspond to the first locking means (222, 223) and
- inserting the locking body (20), including the contact unit (18) embedded within it, into the housing (22) until the locking body (20) is axially fastened inside the housing interior space (221) by engagement of the first locking means (222, 223) with the second locking means (203).
**characterized in that**
before the overmolding step, the cable (14) is provided with a closed-pore porous elastomer sleeve along the longitudinal section to be overmolded.

## Revendications

1. Connecteur électrique enfichable, comprenant
- un boîtier (22) avec une extrémité avant et une extrémité arrière, qui sont reliées entre elles par l'intermédiaire d'un espace intérieur de boîtier (221) ouvert des deux côtés, dont la paroi est équipée de premiers moyens d'enclenchement (222, 223),
- un corps d'enclenchement (20) disposé dans l'espace intérieur de boîtier (221) et dont la paroi est équipée de deuxièmes moyens d'enclenchement (203), qui coopèrent avec les premiers moyens d'enclenchement (222, 223) de telle sorte que le corps d'enclenchement (20) est immobilisé axialement dans l'espace intérieur de boîtier (221), et
- une unité de contact (18) immobilisée dans le corps d'enclenchement (20) et le traversant axialement, comprenant une pièce rigide (16) formant broche polaire, dirigée vers l'extrémité avant du boîtier (22), et un câble (14) traversant l'extrémité arrière du boîtier (22) et relié électriquement et mécaniquement à ladite pièce,
sachant que le corps d'enclenchement (20) est réalisé sous la forme d'un corps surmoulé par injection enrobant fixement l'unité de contact (18) dans la région de liaison du câble (14) avec la pièce (16) formant broche polaire,
**caractérisé en ce que**
le câble (14) porte, dans sa région de contact avec le corps d'enclenchement (20), un manchon poreux en élastomère à pores fermés.

2. Connecteur enfichable selon la revendication 1, **caractérisé en ce que** les premiers moyens d'enclenchement (222, 223) présentent des saillies (223) dirigées radialement vers l'intérieur, qui s'engagent dans des évidements correspondants (203) dans la surface du corps d'enclenchement (20).

3. Connecteur enfichable selon la revendication 2, **caractérisé en ce que** les premiers moyens d'enclenchement (222, 223) présentent deux bras (222) orientés axialement, dont les extrémités libres sont dirigées vers l'extrémité avant du boîtier (22) et qui sont pourvus chacun d'un ergot (223) dirigé radialement vers l'intérieur, sachant que l'ergot (223) présente un biais avant moins incliné et un biais arrière plus incliné.

4. Connecteur enfichable selon l'une des revendications précédentes, **caractérisé en ce que** le câble (14) est, dans une région d'étanchéité située entre les premiers moyens d'enclenchement (222, 223) et l'extrémité arrière du boîtier (22), entouré par un joint d'étanchéité (12, 12') à lamelles s'appliquant en étanchéité contre lui, joint qui, radialement à l'extérieur, s'applique en étanchéité contre la paroi de l'espace intérieur de boîtier (221).

5. Connecteur enfichable selon la revendication 4, **caractérisé en ce que** la paroi de l'espace intérieur de boîtier (221), afin de délimiter axialement la région d'étanchéité, présente juste avant et/ou après celle-ci un collet dépassant radialement vers l'intérieur, contre lequel le joint d'étanchéité (12, 12') à lamelles s'applique axialement.

6. Procédé de montage d'un connecteur électrique enfichable, comprenant les étapes suivantes :
- mettre à disposition un boîtier (22) doté d'une extrémité avant et d'une extrémité arrière, qui sont reliées entre elles par l'intermédiaire d'un espace intérieur de boîtier (221) ouvert des deux côtés, dont la paroi est équipée de premiers moyens d'enclenchement (222, 223),
- mettre à disposition un câble (14) électriquement conducteur présentant au moins une extrémité libre (141),
- mettre à disposition une pièce rigide (16) formant broche polaire, dotée d'au moins une broche polaire (161) et d'une zone d'accouplement (162) réalisée d'un seul tenant avec cette broche,
- faire passer axialement le câble (14) à travers l'espace intérieur de boîtier (221), de sorte que son extrémité libre (141) dépasse au-delà de l'extrémité avant du boîtier (22),
- relier mécaniquement, en formant une liaison électrique, l'extrémité libre (141) du câble (14) à la zone d'accouplement (162) de la pièce (16) formant broche polaire, pour former une unité de contact (18),
- surmouler par injection l'unité de contact (18), dans la région de la zone d'accouplement (162) de la pièce (16) formant broche polaire, avec une matière plastique électriquement isolante pouvant être moulée par injection, en formant un corps d'enclenchement (20) présentant des deuxièmes moyens d'enclenchement (203) en correspondance avec les premiers moyens d'enclenchement (222, 223), et
- insérer dans le boîtier (22) le corps d'enclenchement (20) conjointement avec l'unité de contact (18) qu'il enrobe, jusqu'à l'immobilisation axiale du corps d'enclenchement (20) dans l'espace intérieur de boîtier (221) par la coopération des premiers moyens d'enclenchement (222, 223) avec les deuxièmes moyens d'enclenchement (203),
**caractérisé en ce que**
le câble (14) est, avant l'étape de surmoulage par injection, pourvu dans sa partie longitudinale à surmouler d'un manchon poreux en élastomère à pores fermés.
